# EUROPÄISCHE PATENTSCHRIFT

(11) **EP 1 112 108 B1**
(45) Veröffentlichungstag und Bekanntmachung des Hinweises auf die Patenterteilung: **16.06.2004**
(21) Anmeldenummer: 99947333.3
(22) Anmeldetag: 13.09.1999
(51) Int. Cl.: A62C 31/07

(54) **LÖSCHDÜSENKOPF ZUM AUSBRINGEN VON LÖSCHFLÜSSIGKEIT**
EXTINGUISHING NOZZLE HEAD FOR DISCHARGING AN EXTINGUISHING LIQUID
TETE DE BUSE D'EXTINCTION POUR PROJETER UN LIQUIDE D'EXTINCTION

(30) Priorität: 11.09.1998 DE 19841875
(43) Veröffentlichungstag der Anmeldung: 04.07.2001
(73) Patentinhaber: Fogtec Brandschutz GmbH & Co. KG, 51063 Köln (DE)
(72) Erfinder: KAMMER, Peter, CH-4552 Derendingen (CH); ITIN, Beda, CH-4438 Lagenbruck (CH)
(74) Vertreter: Simons, Johannes, Dipl.-Ing.
(86) Internationale Anmeldenummer: PCT/EP1999/006769
(87) Internationale Veröffentlichungsnummer: WO 2000/015303

(56) Entgegenhaltungen:
- WO-A-99/32194
- DE-U- 29 518 911
- FR-A- 2 318 684
- GB-A- 1 018 431
- US-A- 1 809 787

## Beschreibung

Die Erfindung betrifft einen mit einer Löschschaumerzeugungseinrichtung kombinierten Löschdüsenkopf zum Ausbringen von Löschflüssigkeit unter hohem Druck mit mindestens einer zentralen Löschdüse. Derartige Löschdüsenköpfe werden in stationären oder mobilen Feuerlöscheinrichtungen eingesetzt. Unter hohen Drücken werden in diesem Zusammenhang Drücke oberhalb 40 bar verstanden.

Ein Löschdüsenkopf für eine mobile Feuerlöschvorrichtung ist aus dem deutschen Gebrauchsmuster 295 18 911 bekannt. Bei dem bekannten Löschdüsenkopf sind auf der vorderen freien Stirnseite mehrere Löschdüsen beabstandet zueinander angeordnet, von denen jede bei Flüssigkeitsbeaufschlagung einen Flüssigkeitsnebel erzeugt. Zusätzlich ist der Löschdüsenkopf mit einer zentral angeordneten Hauptdüse ausgestattet. In Abhängigkeit von der Stellung eines Steuerventils kann aus der Hauptdüse bei Bedarf ein gerichteter Vollstrahl, Sprühstrahl oder Grob-Wassernebel von Löschflüssigkeit ausgebracht werden.

Beim Ausbringen des Vollstrahls hat es sich als nachteilig erwiesen, daß die Löschflüssigkeit nur in einem einzigen Strahl aus der Hauptdüse austritt und demzufolge nur eine begrenzte Fläche von dem auftreffenden Strahl benetzt wird. Weiter hat es sich herausgestellt, daß sich der einzelne Löschstrahl in einem gewissen Abstand von der Löschdüse in eine Vielzahl von einzelnen Tropfen zerlegt. Die damit einhergehende Aufweitung verhindert ein gezieltes Aufbringen des Löschstrahls auf den Brand und macht eine Überbrückung großer Wurfweiten schwierig.

Neben dem voranstehend erläuterten Stand der Technik ist aus dem deutschen Gebrauchsmuster G 94 10 663 ein Kleinstrahlrohr für das Ausbringen von Löschflüssigkeit, vorzugsweise Wasser, bekannt, bei dem über einen Ringspalt ein Wasserkegel erzeugt wird. Dieser Wasserkegel umgibt mantelartig einen Innenraum, welcher über mehrere Düsen mit zusätzlichem Wasser gefüllt wird. Der derart erzeugte Wasserstrahl soll eine verbesserte Bündelung aufweisen, wobei ein weiterer Vorteil darin besteht, daß der Wasserdurchfluß durch die Düse gegenüber anderen bekannten Düsen erhöht sein soll. Nachteilig ist jedoch, daß die Herstellung des bekannten Kleinstrahlrohres wegen der komplexen Formgebung seiner Einzelteile aufwendig ist. Darüber hinaus ist die Düse nur beschränkt geeignet, einen Wasserstrahl zu erzeugen, der auch über größere Wurfweiten gebündelt bleibt.

Dieses Problem ist bei einem aus der französischen Offenlegungsschrift FR 2 318 684 bekannten Düsenelement dadurch gelöst worden, daß in nächster Nachbarschaft um eine zentrale Löschdüse herum mehrere Zusatzdüsen auf einem Kreis angeordnet sind, dessen Mittelpunkt mit der Achse der zentralen Löschdüse zusammenfällt. Im Betrieb tritt aus den Zusatzdüsen und der zentralen Düse gleichzeitig ein Löschnebelstrahl aus. Der Zweck dieser gleichzeitigen, parallelen Ausbringung der Strahlen aus den Zusatzdüsen und der zentralen Düse besteht dabei darin, die Effektivität, Genauigkeit und Handhabbarkeit einer mit dem bekannten Düsenelement ausgestatteten Lanze zum Feuerlöschen zu steigern.

Ein vergleichbarer, jedoch nicht für das Löschen mit Wassernebel, sondern für das Löschen mit CO₂ bestimmter Löschdüsenkopf ist aus der US 1,809,787 bekannt. Auch bei diesem bekannten Löschdüsenkopf sind in nächster Nachbarschaft um eine zentrale Löschdüse herum mehrere Zusatzdüsen auf einem Kreis, dessen Mittelpunkt mit der Mittelachse der zentralen Löschdüse zusammenfällt, in gleichen Winkelabständen angeordnet, wobei aus den Zusatzdüsen jeweils ein Strahl austritt, dessen Strahlrichtung gleich der Strahlrichtung des aus der zentralen Löschdüse austretenden Strahles ist.

Für bestimmte Brandsituationen erweisen sich die aus dem Stand der Technik bekannten Vorrichtungen als unzureichend wirksam. Der Erfindung liegt daher die Aufgabe zugrunde, ausgehend von dem voranstehend erläuterten Stand der Technik einen Löschdüsenkopf zu schaffen, welcher einerseits einen Löschflüssigkeitsstrahl erzeugen kann, dessen Bündelung auch nach einer großen Wurfweite erhalten bleibt und mittels dessen mehrere Löschpunkte auf die Brandoberfläche aufgebracht werden können und mit dem andererseits ein besonders hoher Löscherfolg auch bei Bränden möglich ist, die sich trotz des derart präzise gerichteten Strahls mit den herkömmlichen Vorrichtungen nur schwer löschen lassen.

Diese Aufgabe wird erfindungsgemäß durch einen Löschdüsenkopf gelöst, der mit einer zentralen Löschdüse, um die herum in nächster Nachbarschaft mehrere Zusatzdüsen in gleichen Winkelabständen auf einem Kreis angeordnet sind, dessen Mittelpunkt mit der Mittelachse der zentralen Löschdüse zusammenfällt, wobei aus den Zusatzdüsen jeweils ein Strahl austritt, dessen Strahlrichtung gleich der Strahlrichtung des aus der zentralen Löschdüse austretenden Strahles ist, und mit einer von der zentralen Löschdüse und den Zusatzdüsen mit Löschfluid beaufschlagbaren Löschschaumerzeugungseinrichtung, die einen Düsenkörper mit einer Injektordüse und ein Schaumrohr aufweist, welches den Düsenkörper mindestens teilweise umgibt und stirnseitig eine einer Schaumaustrittsöffnung gegenüberliegende Eintrittsöffnung besitzt, in welcher der Düsenkörper sitzt und durch die Umgebungsmedium ansaugbar ist.

Durch die erfindungsgemäße Kombination einer Löschschaumerzeugungseinrichtung mit einem Löschdüsenkopf, bei dem Zusatzdüsen um die zentrale Löschdüse herum angeordnet sind, können auch solche Brände sicher und zielgerichtet gelöscht werden, die andernfalls nicht oder nur unter erheblichen Schwierigkeiten gelöscht werden können. Dabei erweist sich die durch die erfindungsgemäße Anordnung von Zusatzdüsen in enger Nachbarschaft um die zentrale Düse erreichte Aufteilung des von den Löschdüsen des Löschdüsenkopfes ausgebrachten Strahls in mehrere Strahlen für eine vollständige Aufschäumung der Löschflüssigkeit als besonders vorteilhaft.

Darüber hinaus wird durch die Aufteilung der aus den Düsen des Löschdüsenkopfes austretenden Strahlen zum einen ein Löschbild erzeugt, das mehrere Löschpunkte aufweist. Zum anderen verhindern die aus den Zusatzdüsen austretenden Strahlen ein Ausfasern des aus der zentralen Löschdüse austretenden Strahls in eine Vielzahl von auseinander stäubenden Einzeltropfen. Dies wird dadurch erreicht, daß die aus den Zusatzdüsen austretenden Zusatzstrahlen den zentralen Strahl umhüllen und so eine Art "Stütze" für den zentralen Strahl bilden. Die Zusatzstrahlen stellen auf diese Weise sicher, daß der Strahl auch noch nach einer großen Wurfweite eine gute Bündelung aufweist. Auf diese Weise eignet sich der erfindungsgemäß ausgestattete Löschdüsenkopf in besonderer Weise für die Ausbringung von Löschflüssigkeit . unter Hochdruck, daß heißt.unter Drücken oberhalb 40 bar, vorzugsweise oberhalb 60 bar.

Eine im Hinblick auf die Fertigungskosten und die praktische Verwendbarkeit günstige Ausgestaltung der Erfindung ist dadurch gekennzeichnet, daß drei Zusatzdüsen um die zentrale Löschdüse angeordnet sind. Praktische Erprobungen haben gezeigt, daß die aus den drei Zusatzdüsen austretenden Strahlen eine ausreichende stützende Wirkung haben, um einerseits eine gute Benetzung der Brandoberfläche zu erreichen und um andererseits einen vorzeitigen Verlust der Bündelung des zentralen Löschstrahls zu verhindern.

Eine besonders gute Stützwirkung für den Strahl der zentralen Löschdüse stellt sich ein, wenn die Zusatzlöschdüsen einen kleineren Durchmesser als die zentrale Löschdüse aufweisen. Dies gilt insbesondere dann, wenn der Durchmesser der zentralen Löschdüse das 1,5- bis dreifache des Durchmessers der Zusatzdüsen beträgt.

Eine auch bei großen Wurfweiten besonders gute Stützwirkung der Zusatzstrahlen kann dadurch erreicht werden, daß der Abstand der Zusatzdüsen zum Zentrum der zentralen Löschdüse dem ein- bis vierfachen Durchmesser der Löschdüse entspricht.

Nach einer weiteren vorteilhaften Ausgestaltung der Erfindung ist vorgesehen, die Löschdüse und die Zusatzdüsen in ein selbständiges Löschdüsenelement einzuformen. Dies ermöglicht es beispielsweise, bei Bedarf Löschdüsenelemente auszutauschen. Ein besonderer Vorteil dieser Ausgestaltung besteht darin, daß die Löschdüse und die Zusatzdüsen auf einfache Weise gemeinsam durch eine in Strömungsrichtung der Löschflüssigkeit vorgelagerte Kammer gespeist werden können. Diese gemeinsame Versorgung der Düsen bewirkt eine gleichmäßige Ausbildung der aus den Düsen austretenden Strahlen, da sichergestellt ist, daß an allen Düsen der gleiche Druck anliegt. Als besonders vorteilhaft hat es sich dabei erwiesen, wenn die Kammer in Strömungsrichtung der Löschflüssigkeit konisch zuläuft. Durch diese konische Anströmung kommt es in der Kammer zu einer gerichteten Strömung, durch die die gleichmäßige Entfaltung der aus den Düsen austretenden Strahlen zusätzlich verbessert ist.

Weitere vorteilhafte Ausgestaltungen des erfindungsgemäßen Löschdüsenkopfes sind in den abhängigen Ansprüchen angegeben.

Nachfolgend wird die Erfindung anhand einer ein Ausführungsbeispiel darstellenden Zeichnung näher erläutert. Es zeigen schematisch:
- Fig. 1: einen Löschdüsenkopf in einer frontalen Ansicht;
- Fig. 2: ein Löschdüsenelement in einer frontalen Ansicht;
- Fig. 3: das Löschdüsenelement gemäß Fig. 2 in einem achsialen Schnitt;
- Fig. 4: den Löschdüsenkopf gemäß Fig. 1 mit aufgesetztem Schaumrohr in einem achsialen Schnitt;
- Fig. 5: das Schaumrohr in einem vergrößerten achsialen Schnitt;
- Fig. 6: das schaumrohr in einem Querschnitt entlang der in Fig. 5 angegebenen Schnittlinie X-X.

Der Löschdüsenkopf 1 weist eine Stirnfläche 2 auf, in deren Mitte eine Aufnahme 3 eingeformt ist. In die Aufnahme 3 ist ein Löschdüsenelement 4 eingeschraubt, welches eine zentrale, auf seiner freien Stirnfläche 5 angeordnete Löschdüse 6 besitzt. An die Stirnfläche 2 des Löschdüsenkopfes 1 schließt sich eine umlaufende Schrägfläche 1b an, auf der Nebelerzeugungsdüsen 1c angeordnet sind.

Um die zentrale Löschdüse 6 des Löschdüsenelements 4 herum sind auf einem Kreis K in geringem Abstand a zu der zentralen Löschdüse 6 drei Zusatzdüsen 7a,7b,7c in regelmäßigen Winkelabständen a positioniert, deren Düsenbohrungen achsparallel zur Bohrung der zentralen Löschdüse 6 verlaufen. Der Durchmesser der Zusatzdüsen 7a,7b,7c ist kleiner als der Durchmesser der zentralen Löschdüse 6.

Die zentrale Löschdüse 6 und die Zusatzdüsen 7a, 7b, 7c sind an eine Kammer 8 angeschlossen, die ausgehend von der der Stirnfläche 5 gegenüberliegend angeordneten Stirnseite in das Löschelement 4 eingeformt ist. Die Kammer 8 weist einen den Mündungen der Bohrungen der zentralen Löschdüse 5 und der Zusatzdüsen 7a,7b,7c zugeordneten Abschnitt 8a auf, dessen Wandungen unter einem Winkel in Richtung der Bohrungsmündungen konisch zulaufen.

Im vorderen, der Stirnfläche 5 zugeordneten Bereich des Löschdüsenelements 4 ist mit einem Abstand zur Stirnfläche 5 an dem Löschdüsenelement 4 ein Sechskant 9 ausgebildet, an dem ein hier nicht gezeigtes Montagewerkzeug angesetzt werden kann. Im hinteren, die Kammer 8 umgebenden Abschnitt ist darüber hinaus an dem Löschdüsenelement 4 ein Außengewinde 10 geformt, über welches das Löschdüsenelement 4 in ein entsprechend ausgebildetes Gewinde der Aufnahme 3 eingeschraubt ist. Im Abschnitt zwischen dem Sechskant 9 und der Stirnfläche 5 des Löschdüsenelements 4 ist ein weiteres Außengewinde 11 vorhanden.

Auf das Gewinde 11 kann, wie in Fig. 4 gezeigt, über eine an ihren beiden Enden mit jeweils einem Innengewinde versehene Hülse 29 ein Schaumrohr 12 aufgeschraubt sein. Das Schaumrohr 12 weist einen ersten Abschnitt 13 auf, der sich ausgehend von einer dem Löschdüsenkopf 1 zugeordneten Eintrittsöffnung von einem großen Durchmesser D1 konisch verjüngt und in einen ersten Zylinderabschnitt 14 mit einem konstanten Durchmesser D2 übergeht. An den ersten Zylinderabschnitt 14 schließt sich ein zweiter konisch zulaufender Abschnitt 15 an, der in einen zweiten Zylinderabschnitt 16 übergeht. Der konstante Durchmesser D3 des Zylinderabschnitts 16 entspricht dem Durchmesser der Schaumaustrittsöffnung 17 des Schaumrohrs 12.

Im konisch ausgebildeten Abschnitt 13 des Schaumrohrs 12 sitzt ein Düsenkörper 18, der über einstückig an ihm ausgebildete, an der Wandung des Abschnitts 13 abgestützte Stege 19 koaxial zur Längsachse L des Schaumrohrs 12 gehalten ist. Zwischen den Stegen 19 und dem Düsenkörper 18 sind Einsaugöffnungen 20 vorhanden, über die Umgebungsmedium, in der Hauptsache Luft, aus der Umgebung in das Schaumrohr 12 gesogen wird.

Der Düsenkörper 18 weist eine Stirnfläche 21 auf, von der aus eine Injektordüse 22 in den Düsenkörper 18 eingeformt ist. Die Bohrung der Injektordüse 22 mündet in einer Kammer 23, welche ausgehend von der der Stirnfläche 20 gegenüberliegenden Seite im Düsenkörper 18 ausgebildet ist. An der Außenseite der die Kammer 23 umgebenden Wände des Düsenkörpers 18 ist ein Außengewinde 30 ausgebildet, über welches das Schaumrohr 12 mit der Hülse 29 verschraubt ist (Fig. 4).

In der Kammer 23 sitzt eine Blendenscheibe 24, die zwei Düsenbohrungen 25,26 aufweist. Die Düsenbohrungen 25,26 sind teilweise von der Injektordüse 22 des Düsenkörpers 18 überdeckt, so daß die Düsenbohrungen 25,26 der Blendenscheibe 24 nur teilweise freigegeben sind und die scharfe Kante 27 des Randes der Injektordüse 22 jeweils in den Düsenöffnungen 25,26 angeordnet ist.

Mit Schaumbildner angereicherte Löschflüssigkeit gelangt über einen Kanal 28 des Löschdüsenkopfes 1 in die Kammer 8 des Löschdüsenelements 4. Von dort dringt es in die Bohrungen der zentralen Löschdüse 6 und der Zusatzdüsen 7a,7b,7c und tritt als parallel ausgerichtete Strahlen aus der zentralen Löschdüse 6 und den Zusatzdüsen 7a,7b,7c aus. Die aus den Zusatzdüsen 7a,7b,7c austretenden Strahlen stützen den aus der zentralen Löschdüse 6 austretenden Strahl, so daß die Strahlen gemeinsam eine große Wurfweite überbrücken können. Darüber hinaus sorgen die aus den Zusatzdüsen 7a,7b,7c austretenden Strahlen für ein Sprühbild, welches auf einer gegenüber einem Einzelstrahl vergrößerten Fläche vier konzentrierte Löschpunkte aufweist, die entsprechend der Verteilung der zentralen Löschdüse 6 und der Zusatzdüsen 7a,7b,7c am Löschdüsenelement 2 angeordnet sind.

Ist ein Schaumrohr 12 auf das Löschdüsenelement 4 geschraubt (Fig. 4), werden die derart aufgeteilten Strahlen in der Kammer 23 des Düsenkörpers 18 verwirbelt und gelangen über die Düsenbohrungen 25,26 zu dessen Injektordüse 22. An der Kante 27 der Injektordüse 22 werden die aus schon zerstäubten Strahlen gebildeten, durch die Düsenbohrungen 25,26 tretenden Strahlen weiter verwirbelt, so daß über die Injektordüse 22 ein aus feinverteilten Tropfen von hoher kinetischer Energie gebildeter Nebelstrahl in das Schaumrohr 12 eintritt.

Dieser Nebelstrahl saugt nach Art einer Venturi-Düse Umgebungsluft durch die Einsaugöffnungen 20 in das Schaumrohr 12, so daß die der Löschflüssigkeit mit den ihr zugemischten Additiven einen Schaum bildet. Dieser Schaum weist aufgrund der feinen Vernebelung der Löschflüssigkeit eine besonders feinporige Beschaffenheit auf. Der feinporige Löschschaum tritt aus dem Schaumrohr 12 aus und wird aufgrund der ihm eigenen kinetischen Energie in Richtung des Brandherdes geworfen. Ein derart fein zusammengesetzter Löschschaum weist eine hohe Haftfähigkeit auf, so daß er die Brandfläche sicher benetzt und ein großes Löschvermögen hat.

Zum Schutz des Feuerwehrmanns, der die mit dem Löschdüsenkopf 1 ausgestattete, hier weiter nicht gezeigte Löschpistole bedient, können erforderlichenfalls durch eine geeignete, ebenfalls nicht gezeigte Ventileinrichtung die Nebelerzeugungsdüsen 1c mit Löschfluid beaufschlagt werden. Der dann entstehende Wassernebel bewirkt nicht nur eine zielgerichtete Kühlung der Brandumgebung, sondern bildet gleichzeitig einen wirkungsvollen Schutz für den Feuerwehrmann. Die den Wassernebel anhaftenden Vorteile der Wärmebindung und der exzellenten Inertisierung sowie der Strahlungswärmeschutz für das Bedienungspersonal erhöhen die Effektivität und Einsatzfähigkeit des durch den auf die Zentraldüse aufgesetzten Hochdruckschaumerzeuger generierten Schaums.

### Bezugszeichenliste

- 1: Löschdüsenkopf
- 1b: Schrägfläche
- 1c: Nebelerzeugungsdüsen
- 2: Stirnfläche
- 3: Aufnahme
- 4: Löschdüsenelement
- 5: Stirnfläche
- 6: Löschdüse
- 7a, 7b, 7c: Zusatzdüsen
- 8: Kammer
- 8a: Abschnitt der Kammer 8
- 9: Sechskant
- 10: Gewinde
- 11: Gewinde
- 12: Schaumrohr
- 13: Abschnitt
- 14: Zylinderabschnitt
- 15: Abschnitt
- 16: Zylinderabschnitt
- 17: Schaumaustrittsöffnung
- 18: Düsenkörper
- 19: Stege
- 20: Einsaugöffnungen
- 21: Stirnfläche
- 22: Injektordüse
- 23: Kammer
- 24: Blendenscheibe
- 25,26: Düsenbohrungen
- 27: Kante
- 28: Kanal
- 29: Hülse
- 30: Außengewinde
- a: Abstand
- α: Winkel
- D1, D2, D3: Durchmesser
- K: Kreis
- L: Längsachse

## Patentansprüche

1. Löschdüsenkopf
- mit einer zentralen Löschdüse (6), um die herum in nächster Nachbarschaft mehrere Zusatzdüsen (7a,7b,7c) in gleichen Winkelabständen (α) auf einem Kreis (K) angeordnet sind, dessen Mittelpunkt mit der Mittelachse (L) der zentralen Löschdüse (6) zusammenfällt, , wobei aus den Zusatzdüsen (7a,7b,7c) jeweils ein Strahl austritt, dessen Strahlrichtung gleich der Strahlrichtung des aus der zentralen Löschdüse (6) austretenden Strahles ist, und
- mit einer von der zentralen Löschdüse (6) und den Zusatzdüsen (7a,7b,7c) mit Löschfluid beaufschlagten Löschschaumerzeugungseinrichtung (12), die einen Düsenkörper (18) mit einer Injektordüse (22) und ein Schaumrohr (12) aufweist, welches den Düsenkörper (18) mindestens teilweise umgibt und stirnseitig eine einer Schaumaustrittsöffnung (17) gegenüberliegende Eintrittsöffnung (20) besitzt, in welcher der Düsenkörper (18) sitzt und durch die Umgebungsmedium ansaugbar ist.

2. Löschdüsenkopf nach Anspruch 1, **dadurch gekennzeichnet, daß** sich der den Düsenkörper (18) umgebende Abschnitt (13) des Schaumrohrs (12) von dem großen Eintrittsquerschnitt (D1) in Richtung der Schaumaustrittsöffnung (17) verjüngt.

3. Löschdüsenkopf nach Anspruch 2, **dadurch gekennzeichnet, daß** sich in Richtung der Schaumaustrittsöffnung (17) an den ersten Abschnitt (13) des Schaumrohrs (12) ein zweiter, zylindrisch ausgebildeter Abschnitt (14) mit konstantem Durchmesser (D2) anschließt.

4. Löschdüsenkopf nach Anspruch 3, **dadurch gekennzeichnet, daß** sich in Richtung der Schaumaustrittsöffnung (17) an den zweiten Abschnitt (14) des Schaumrohrs (12) ein dritter Abschnitt (15) anschließt, welcher sich in Richtung der Schaumaustrittsöffnung verjüngt.

5. Löschdüsenkopf nach Anspruch 4, **dadurch gekennzeichnet, daß** sich in Richtung der Schaumaustrittsöffnung (17) an den dritten Abschnitt (15) ein vierter Abschnitt (16) des Schaumrohrs (12) anschließt, welcher zylindrisch ausgebildet ist und einen konstanten Durchmesser (D3) aufweist.

6. Löschdüsenkopf nach einem der voranstehenden Ansprüche, **dadurch gekennzeichnet, daß** die Gesamtlänge des Schaumrohrs (12) drei- bis viermal so groß ist wie der Durchmesser des (D1) Eintrittsquerschnitts des Schaumrohrs.

7. Löschdüsenkopf nach einem der voranstehenden Ansprüche, **dadurch gekennzeichnet, daß** der Düsenkörper (18) über sich an den Wandungen des Schaumrohrs (12) abstützende Stege (19) mit dem Schaumrohr (12) verbunden ist.

8. Löschdüsenkopf nach Anspruch 7, **dadurch gekennzeichnet, daß** die Stege (19) und der Düsenkörper (18) einstückig.ausgebildet sind.

9. Löschdüsenkopf nach einem der voranstehenden Ansprüche, **dadurch gekennzeichnet, daß** der Düsenkörper (18) eine der Injektordüse (22) in Strömungsrichtung des Löschfluids vorgelagerte Kammer (23) aufweist.

10. Löschdüsenkopf nach einem der voranstehenden Ansprüche, **dadurch gekennzeichnet, daß** der Injektordüse (22) in Strömungsrichtung der Löschflüssigkeit eine Blende (24) mit mindestens. einer Blendenöffnung (25,26) vorgelagert ist.

11. Löschdüsenkopf nach Anspruch 10, **dadurch gekennzeichnet, daß** sich die Öffnung der Injektordüse (22) und die Blendenöffnung (25,26) nur teilweise überdecken.

## Claims

1. An extinguisher nozzle head
- with a central extinguisher nozzle (6), around which several additional nozzles (7a, 7b, 7c) are arranged in close proximity at equal angular spacings (α) on a circle (K), the centre-point whereof coincides with the central axis (L) of the central extinguisher nozzle (6), whereby there emerges respectively from the additional nozzles (7a, 7b, 7c) a jet whose jetting direction is the same as the jetting direction of the jet emerging from the central extinguisher nozzle (6), and
- with an extinguishing-foam generator (12) upon with extinguishing fluid from the central extinguisher nozzle (6) and the additional nozzles (7a, 7b, 7c) is loaded, said extinguishing-foam generator (12) having a nozzle body (18) with an injector nozzle (22) and a foam tube (12), which at least partially surrounds the nozzle body (18) and has on the front face an inflow aperture (20) lying opposite a foam exit aperture (17), in which the nozzle body (18) is located and through which the ambient medium is suckable.

2. The extinguisher nozzle head according to claim 1, **characterised in that** the section (13) of the foam tube (12) surrounding the nozzle body (18) tapers from the large in flow aperture cross-section (D1) in the direction of the foam exit aperture (17).

3. The extinguisher nozzle head according to claim 2, **characterised in that** a second, cylindrically formed section (14) with constant diameter (D2) follows on from the first section (13) of the foam tube (12) in the direction of the foam exit aperture (17).

4. The extinguisher nozzle head according to claim 3, **characterised in that** a third section (15), which tapers in the direction of the foam exit aperture (17), follows on from the second section (14) of the foam tube (12) in the direction of the foam exit aperture (17).

5. The extinguisher nozzle head according to claim 4, **characterised in that** a fourth cylindrically formed section (16) of the foam tube (12), with a constant diameter (D3) follows on from the third section (15) in the direction of the foam exit aperture (17).

6. The extinguisher nozzle head according to any one of the preceding claims, **characterised in that** the overall length of the foam tube (12) is three to four times as large as the diameter (D1) of the inflow cross-section of the foam tube.

7. The extinguisher nozzle head according to any one of the preceding claims, **characterised in that** the nozzle body (18) is connected with the foam tube (12) via webs (19) supported on the walls of the foam tube (12).

8. The extinguisher nozzle head according to claim 7, **characterised in that** the webs (19) and the nozzle body (18) are designed in one piece.

9. The extinguisher nozzle head according to any one of the preceding claims, **characterised in that** the nozzle body (18) has a chamber (23) positioned in front of the injector nozzle (22) in the flow direction of the extinguishing fluid.

10. The extinguisher nozzle head according to any one of the preceding claims, **characterised in that** a restrictor (24) with at least one opening (25, 26) is positioned in front of the injector nozzle (22) in the flow direction of the extinguishing liquid.

11. The extinguisher nozzle head according to claim 10, **characterised in that** the opening of the injector nozzle (22) and the opening (25, 26) overlap only partially.

## Revendications

1. Tête de buse d'extinction comportant
- une buse centrale d'extinction (6), sur laquelle sont disposées plusieurs buses supplémentaires (7a,7b,7c) voisines les unes des autres à des intervalles angulaires (α) identiques sur un cercle (K) dont le centre coïncide avec l'axe médian (L) de la buse centrale d'extinction (6), dans laquelle respectivement un jét, dont la direction est identique à la direction du jet sortant de la buse centrale d'extinction (6), sort des buses supplémentaires (7a,7b,7c), et
- un dispositif (12) de production d'une mousse d'extinction, alimentée avec un fluide d'extinction par la buse centrale d'extinction (6) et par les buses supplémentaires (7a, 7b, 7c) et qui comporte un corps de buse (18) comportant une buse d'injection (22) et un tube à mousse (12), qui entoure au moins partiellement le corps de buse (18) et possède frontalement une ouverture d'entrée (20) qui est située en vis-à-vis d'une ouverture (17) de sortie de mousse et dans laquelle le corps de buse (18) est logé et dans laquelle un fluide ambiant alentour peut être aspiré.

2. Tête de buse d'extinction selon la revendication 1, **caractérisée en ce que** la section (13), qui entoure le corps de buse (18), du tube à mousse (12) se rétrécit à partir de la grande section transversale d'entrée (D1) en direction de l'ouverture (17) de sortie de la mousse.

3. Tête de buse d'extinction selon la revendication 2, **caractérisée en ce que** dans la direction de l'ouverture (17) de sortie de la mousse, à la première section (13) du tube à mousse (12) se raccorde une seconde section de forme cylindrique (14) possédant un diamètre (D2) constant.

4. Tête de buse d'extinction selon la revendication 3, **caractérisée en ce que** dans la direction d'ouverture (17) de sortie de la mousse, à la seconde section (14) du tube à mousse (12) se raccorde une troisième section (15), qui se rétrécit en direction de l'ouverture de sortie de la.mousse.

5. Tête de buse d'extinction selon la revendication 4, **caractérisée en ce que** dans la direction de l'ouverture (17) de sortie de la mousse, à la troisième section (15) se raccorde une quatrième section (16) du tube à mousse (12), qui est réalisée avec une forme cylindrique et possède un diamètre (D3) constant.

6. Tête de buse d'extinction selon l'une des revendications précédentes, **caractérisée en ce que** la longueur totale du tube à mousse (12) est trois à quatre fois supérieure au diamètre de la section transversale d'entrée (D1) du tube de moussage.

7. Tête de buse d'extinction selon l'une des revendications précédentes, **caractérisée en ce que** le corps de buse (18) est relié au tube à mousse (12) par l'intermédiaire de barrettes (19) qui prennent appui sur les parois du tube à mousse (12).

8. Tête de buse d'extinction selon la revendication 7, **caractérisée en ce que** les barrettes (19) et le corps de buse (18) sont réalisées d'un seul tenant.

9. Tête de buse d'extinction selon l'une des revendications précédentes, **caractérisée en ce que** le corps de buse (18) comporte une chambre (23) disposée en amont de la buse d'injection (22) dans la direction d'écoulement du fluide d'extinction.

10. Tête de buse d'extinction selon l'une des revendications précédentes, **caractérisée en ce qu'**en amont de la buse d'injection (22), dans la direction d'écoulement du liquide d'extinction, est monté un diaphragme (24) possédant au moins une ouverture (25,26).

11. Tête de buse d'extinction selon la revendication 10, **caractérisée en ce que** l'ouverture de la buse d'injection (22) et l'ouverture de diaphragme (25,26) se recouvrent seulement partiellement.
